# EUROPÄISCHE PATENTSCHRIFT

(11) **EP 1 381 068 B1**
(45) Veröffentlichungstag und Bekanntmachung des Hinweises auf die Patenterteilung: **15.09.2004**
(21) Anmeldenummer: 03012359.0
(22) Anmeldetag: 30.05.2003
(51) Int. Cl.: H01H 85/56

(54) **Elektrische Fassung einer Sicherung**
Electrical fuseholder
Porte-fusible électrique

(30) Priorität: 13.07.2002 DE 10231694
(43) Veröffentlichungstag der Anmeldung: 14.01.2004
(73) Patentinhaber: Conrad, Gerd, D-33104 Paderborn (DE); Hölscher, Heinrich, D-33098 Paderborn (DE)
(72) Erfinder: Nolte, Andreas, 33154 Salzkotten-Verne (DE); Conrad, Gerd, 33104 Paderborn (DE)
(74) Vertreter: Schirmer, Siegfried, Dipl.-Ing.

(56) Entgegenhaltungen:
- EP-A- 0 899 820
- DE-C- 2 759 848
- DE-U- 29 909 766
- FR-A- 2 535 911
- US-A- 6 052 059

## Beschreibung

Die Erfindung betrifft eine elektrische Fassung einer Sicherung für auf einer Schiene angeordnete elektrische Klemmleisten, umfassend: ein Isoliergehäuse, einen Hohlraum zur Aufnahme einer Patronensicherung und zwei Leitungselemente, die an dem Gehäuse angeordnet sind, wobei ein Abschnitt eines jeden Leitungselementes einen der beiden Kontakte für die Sicherung bildet, und ein weiterer Abschnitt eines der jeden Leitungselementes einen der beiden äußeren Kontakte der Fassung der Sicherung bildet, zum Einstecken in die Klemmleiste und Herstellung eines elektrischen Kontaktes mit zwei korrespondierenden, inneren elektrischen Kontakten der Klemmleiste.

Derartige Sicherungen sind aus der EP 0 899 820 A2 bekannt. Die Sicherungen zeichnen sich ferner dadurch aus, daß die Klemmleiste und die Fassung der Sicherung derart ausgebildet sind, daß die Fassung der Sicherung wahlweise in die Klemmleiste auf die eine Art oder die entgegengesetzte Art gesteckt werden kann, relativ zu einer Achse der Fassung der Sicherung, und, daß der Abschnitt des Gehäuses, der mit dem Hohlraum zur Aufnahme der Patronensicherung gebildet ist, vollständig auf einer Seite der Achse gebildet ist, wodurch im Betrieb zwei paarig, benachbart angeordnete Fassungen der Sicherung, die entgegengesetzt in paarig angeordnete, benachbarte, aneinandergereihte Klemmleisten eingesteckt sind, die auf einer Drahtschiene angeordnet sind, so aneinandergereiht sind, daß der Abschnitt des Gehäuses, in dem der Hohlraum für die Patronensicherung einer jeden Fassung der Sicherung gebildet ist, an einer Seite des Abschnitts des Gehäuses, der mit dem Hohlraum für die Patronensicherung der anderen Fassung der Sicherung gebildet ist, angeordnet ist.

Ein Nachteil derartiger Fassungen für Sicherungen ist, daß die Fassungen immer paarig zusammengefaßt werden müssen. Ein weiterer Nachteil ist, daß in der Fassung angeordnete Dioden, die die Funktionstauglichkeit der Sicherung anzeigen, aufgrund der flachen Bauweise der Fassungen, schwer in diese zu integrieren sind.

Aufgabe der Erfindung ist es daher, eine Fassung für eine Sicherung zu schaffen, die die zuvor genannten Nachteile überwindet.

Diese Aufgaben werden erfindungsgemäß dadurch gelöst, daß die Fassung der Sicherung in mindestens zwei, um eine relativ zu einer senkrecht zu der Klemmleiste verlaufenden Achse winkelversetzten Stellungen in die Klemmleiste gerichtet einsteckbar ist.

Vorteilhafte Weiterbildungen der Erfindung sind in den Unteransprüchen aufgezeigt.

Die Erfindung wird nachfolgend anhand eines Ausführungsbeispiels unter Bezugnahme auf eine Zeichnung beschrieben. Es zeigen:
- Fig. 1a: eine Vorderansicht einer erfindungsgemäßen Fassung einer Sicherung,
- Fig. 1b: eine Seitenansicht der Fassung der Fig. 1a,
- Fig. 1c: eine seitliche Vorderansicht der Fassung der Fig. 1a,
- Fig. 2a: eine Vorderansicht der Fassung der Fig. 1a, wobei ein der Fassung zugeordneter Deckel geöffnet ist,
- Fig. 2b: eine Seitenansicht der Fassung der Fig. 2a,
- Fig. 2c: eine seitliche Vorderansicht der Fassung der Fig. 2a,
- Fig. 3a: eine Vorderansicht von erfindungsgemäßen Fassungen, die in eine Klemmleiste eingesteckt sind,
- Fig. 3b: eine seitliche Draufsicht auf die Fassungen und die Klemmleiste der Fig. 3a,
- Fig. 4a: eine Vorderansicht einer ersten Steckverbindung von erfindungsgemäßen Fassungen und einer Stromschiene, wobei zur Vereinfachung die Klemmleiste nicht dargestellt ist und
- Fig. 4b: eine Vorderansicht einer zweiten Steckverbindung von erfindungsgemäßen Fassungen und einer Stromschiene.

Grundsätzlich sind verschiedene Ausführungsformen der erfindungsgemäßen Fassung denkbar. Im folgenden wird eine bevorzugte Ausführungsform beschrieben.

Eine erfindungsgemäße Fassung 1 in den Figuren 1a, 1b und 1c umfaßt ein Isoliergehäuse 5, welches in der Regel aus Kunststoff besteht und einen Hohlraum 7 zur Aufnahme einer Sicherung 2 bildet, wie in den Figuren 2a, 2b und 2c dargestellt. Der Sicherung 2 ist ein erstes 9 und ein zweites 11 Leitungselement derart zugeordnet, daß die Leitungselemente 9, 11 einen Kontaktbereich 13 zu der Sicherung 2 und einen Kontaktbereich 15 z.B. zu einer Stromschiene 33 in einer Klemmleiste 3 aufweisen, so daß der Kontaktbereich 15 die inneren, elektrischen Kontakte 17 der Klemmleiste berührt, wie in den Figuren 4a und 4b gezeigt. Das Leitungselement 9 greift natürlich mit seinem Kontaktbereich 15 an einer anderen Stromschiene an als der Kontaktbereich 15 des anderen Leitungselementes 11 der Fassung 1. Wird eine derartige Fassung 1 für eine Sicherung 2 in eine Klemmleiste gesteckt, wie in den Figuren 3a und 3b dargestellt, so fließt der Strom aus einer ersten Stromschiene durch ein Leitungselement 9 bzw. 11, durch die Sicherung 2, durch ein Leitungselement 11 bzw. 9 und sodann in eine zweite Stromschiene 33, so daß die Verbindung zwischen den beiden Stromschienen gegen Überspannung bzw. zu starken Stromfluß mittels der Sicherung 2 gesichert ist.

Erfindungsgemäß sind der Fassung 1 ein erstes 21 und ein zweites 23 Führungselement zugeordnet. Wie aus der Fig. 1c ersichtlich, weisen die Stützelemente in der Draufsicht eine U-Form auf, die durch Querstreben 35 versteift ist. Bevorzugt sind die Führungselemente integral mit dem Isoliergehäuse gebildet und bestehen somit ebenfalls aus Kunststoff. Die Führungselemente 21 und 23 weisen einen unterschiedlichen Abstand von der Längsachse 25 der Fassung 1 der Sicherung 2 auf.

Wie in den Figuren 3a und 3b zu sehen, werden die Fassungen 1 in die Klemmleiste 3 gesteckt, wobei sich die Fassungen 1 jeweils über ein Führungselement auf der Klemmleiste führen lassen, d. h. die Führungselemente 21, 23 der Fassung in entsprechende Aufnahmen 21a, 23a der Klemmleiste greifen. Die Führungselemente tragen somit einerseits zur Fixierung der Fassung auf der Klemmleiste bei. Andererseits kann durch eine entsprechende Gestaltung der Führungselemente, z. B. über die Entfernung der Führungselemente 21, 23 von der Längsachse 25 der Fassung, der Winkel eingestellt werden, den die Längsachse 25 der Fassung gegenüber der Klemmleiste 3 aufweist. Die Fassungen werden somit erfindungsgemäß um eine Achse 19, die senkrecht zur Klemmleiste 3 verläuft, winkelversetzt in die Klemmleiste eingesteckt.

In dem vorliegenden Ausführungsbeispiel ist die im Betrieb sichtbare Oberfläche der Klemmleiste 3 bevorzugt in drei Abschnitte A, B und C unterteilt. Der Abschnitt B der Klemmleiste 3 verläuft parallel zu dem Untergrund, auf dem die Klemmleiste angeordnet ist, und die Abschnitte A und C sind gegenüber dem Abschnitt B um 20° abgesenkt.

Wird die Fassung 1 mit dem Führungselement 23 in die Klemmleiste 3 eingesteckt, wobei das Führungselement 23 in den Abschnitt B der Klemmleiste 3 greift, so weist die Längsachse 25 der Fassung 1 einen Winkel von 20° gegenüber einer Senkrechten auf die Oberfläche der Klemmleiste 3 im Abschnitt B auf.

Wird die Fassung 1 mit dem Führungselement 21 in die Klemmleiste 3 eingesteckt, wobei das Führungselement 21 in den Abschnitt A der Klemmleiste 3 greift, so weist die Längsachse 25 der Fassung 1 einen Winkel gegenüber einer Senkrechten auf die Oberfläche der Klemmleiste im Abschnitt B auf, da der Abschnitt A um 20° gegenüber dem Abschnitt B abgesenkt ist und das Stützelement weitere 20° Neigung verursacht.

Durch die Absenkung der Oberfläche im Abschnitt A der Klemmleiste 3 kann somit ein größerer Winkelversatz zwischen den Fassungen erreicht werden, wodurch die Fassungen in der Vorderansicht der Fig. 1a breiter gestaltet werden können. Der auf diese Weise gewonnene Raum kann z.B. dazu verwendet, eine Diode 43 in der Fassung 1 anzuordnen, die die Funktionstauglichkeit der Sicherung 2 nach außen sichtbar anzeigt.

Alternativ kann ein Führungselement der Fassung in den Abschnitt B der Klemmleiste greifen und das andere Führungselement einer benachbarten Fassung in den Abschnitt A der Klemmleiste.

Die erfindungsgemäße Fassung kann jedoch bei beliebiger Oberflächengestaltung der Klemmleiste 3 verwendet werden, so z.B. auch wenn der Abschnitt A bzw. C nicht gegenüber dem Abschnitt B abgesenkt sind.

Wie in den Figuren 2a, 2b und 2c dargestellt, ist die Fassung 1 durch einen Deckel 37 verschließbar. Der Deckel 37 weist drei Steckelemente 39 auf, die jeweils in ein Kupplungselement 41 in dem Isoliergehäuse 5 greifen. Zwischen dem Deckel und dem Isoliergehäuse ist bevorzugt ein Bereich angeordnet, der z.B. mit einem Schraubendreher eingreifbar ist, um den Deckel von dem Isoliergehäuse zu lösen.

Da sich das Innere des Isoliergehäuses im Betrieb aufheizt, sind in dem Isolierghäuse Öffnungen 31 angebracht, um die warme Luft aus dem Innenraum des Isoliergehäuses 3 nach außen abzuführen. Gleichzeitig dienen die Öffnungen 31 als Sichtfenster.

Die Fassung weist bevorzugt Vorsprünge 27 auf, die im eingesteckten Zustand der Fassung in entsprechende Aufnahmen in der Klemmleiste 3 greifen und derart eine festere Verbindung zwischen der Fassung und der Klemmleiste herbeiführen.

Die Fassungen können auf verschiedene Weise von der Klemmleiste gelöst werden: Die Fassungen können direkt mit der Hand gegriffen werden und aus der Klemmleiste gezogen werden. Ferner kann ein Werkzeug, z.B. ein Schraubendreher, in den Bereich zwischen dem nicht eingesteckten Stützelement der Fassung und der Klemmleiste eingeführt werden, um die Fassung durch Ausnutzung eines Hebels von der Klemmleiste zu lösen. Des weiteren kann die Fassung Ausnehmungen aufweisen, die z.B. mit einem Schraubendreher eingreifbar sind, um die Fassung von der Klemmleiste zu lösen.

Durch die erfindungsgemäße Fassung ist ferner die bisher zwischen den aneinander anliegenden Klemmleisten angeordnete Abstandswand obsolet, die typischerweise ein Dicke von einem Millimeter aufwies. Diese war notwendig, da die Klemmleisten und die Sicherungen eine Dicke von 5mm aufwiesen, für die Isolierung der Sicherung jedoch noch 1mm an Isoliermaterial in Form eines Isoliergehäuses notwendig war, so daß die Klemmleisten zwar in 5mm Abständen angeordnet werden konnten, die Fassungen für die Sicherungen jedoch in einem Abstand von mind. 6mm angeordnet werden mußten. Durch die erfindungsgemäße Fassung und deren Anordnung auf einer Klemmleiste ist es möglich, benachbarte Fassungen derart voneinander zu trennen, daß die Fassungen für die Sicherungen auf 5mm beabstandeten Klemmleisten angebracht werden können, obwohl diese weiterhin eine Dicke von 6mm aufweisen.

### Aufstellung der Bezugszeichen:

- 1: Fassung der Sicherung
- 2: (Patronen-) Sicherung
- 3: Klemmleiste
- 5: Isoliergehäuse
- 7: Hohlraum zur Aufnahme einer Patronensicherung
- 9: erstes Leitungselement
- 11: zweites Leitungselemente
- 13: Kontaktbereich zu der Sicherung
- 15: Kontaktbereich zu der Stromschiene
- 17: innere, elektrische Kontakte der Klemmleiste
- 19: Achse, senkrecht zur Klemmleiste verlaufend
- 21: erstes Führungselement
- 21a: Aufnahme für erstes Führungselement
- 23: zweites Führungselement
- 23a: Aufnahme für zweites Führungselement
- 25: Längsachse der Fassung der Sicherung
- 27: Vorsprünge
- 31: Öffnungen, Sichtfenster
- 33: Stromschiene
- 35: Querstreben
- 37: Deckel
- 39: Steckelement
- 41: Kupplungselement
- 43: Diode

## Patentansprüche

1. Elektrische Fassung (1) einer Sicherung (2) für auf einer Schiene angeordnete elektrische Klemmleisten (3), umfassend: ein Isoliergehäuse (5), einen Hohlraum (7) zur Aufnahme einer Patronensicherung (2) und zwei Leitungselemente (9, 11), die an dem Gehäuse (5) angeordnet sind, wobei ein Abschnitt eines jeden Leitungselementes (9, 11) einen der beiden Kontakte (13) für die Sicherung (2) bildet, und ein weiterer Abschnitt (15) jeden Leitungselementes (9, 11) einen der beiden äußeren Kontakte der Fassung (1) der Sicherung (2) bildet, zum Einstecken in die Klemmleiste (3) und Herstellung eines elektrischen Kontaktes mit zwei korrespondierenden, inneren elektrischen Kontakten der Klemmleiste (17), **dadurch gekennzeichnet, daß** die Fassung (1) der Sicherung in mindestens zwei, um eine relativ zu einer senkrecht zu der Klemmleiste (3) verlaufenden Achse (19) winkelversetzten Stellungen in die Klemmleiste (3) gerichtet einsteckbar ist.

2. Fassung nach Anspruch 1, **dadurch gekennzeichnet, daß** die Fassung (1) der Sicherung in zwei, um eine relativ zu einer senkrecht zu der Klemmleiste (3) verlaufenden Achse (19) winkelversetzten Stellungen in die Klemmleiste (3) einsteckbar ist.

3. Fassung nach Anspruch 1 oder 2, **dadurch gekennzeichnet, daß** die Fassung (1) der Sicherung (2) mindestens ein Führungselement (21, 23) umfaßt, welches in die Klemmleiste (3) eingreift, um die Fassung (1) unter einem geeigneten Winkel auf der Klemmleiste (3) zu positionieren.

4. Fassung nach Anspruch 3, **dadurch gekennzeichnet, daß** die Fassung (1) der Sicherung (2) zwei Führungselemente (21, 23) umfaßt.

5. Fassung nach Anspruch 4, **dadurch gekennzeichnet, daß** die Führungselemente (21, 23) einen unterschiedlichen Abstand zu der Längsachse (25) der Fassung (1) der Sicherung (2) aufweisen.

6. Fassung nach einem der vorangehenden Ansprüche, **dadurch gekennzeichnet, daß** die Fassung (1) der Sicherung (2) in einem Winkel zwischen 20° und 40° die Klemmleiste (3) einsteckbar ist.

7. Fassung nach einem der vorangehenden Ansprüche, **dadurch gekennzeichnet, daß** die Fassung (1) der Sicherung (2) Vorsprünge (27) aufweist, durch die die Fassung der Sicherung (1) in der Klemmleiste (3) im eingesteckten Zustand fixiert ist.

8. Fassung nach einem der vorangehenden Ansprüche, **dadurch gekennzeichnet, daß** die Fassung (1) der Sicherung (2) Ausnehmungen (29) aufweist, so daß die Fassungen im eingesteckten Zustand von der Klemmleiste zu lösen sind.

9. Fassung nach einem der vorangehenden Ansprüche, **dadurch gekennzeichnet, daß** die Fassung (1) der Sicherung (2) Öffnungen (31) aufweist, um den Innenraum der Fassung zu lüften und somit Wärme aus dem Inneren abzuführen, wobei die Öffnungen (31) als Sichtfenster dienen.

10. Fassung nach einem der vorangehenden Ansprüche, **dadurch gekennzeichnet, daß** das Isoliergehäuse (5) und/oder die Stützelemente (21, 23) aus Kunststoff bestehen.

## Claims

1. Electrical holder (1) of a fuse (2) for electrical terminal strips (3) arranged on a bus bar, comprising: an insulating housing (5), a cavity (7) for reception of a cartridge fuse (2) and two conductor elements (9, 11), which are arranged at the housing (5), wherein a section of each conductor element (9, 11) forms one of the two contacts (13) for the fuse (2) and a further section (15) of each conductor element (9, 11) forms one of the two outer contacts of the holder (1) of the fuse (2), for plugging into the terminal strip (3) and producing an electrical contact with two corresponding internal electrical contacts of the clamping strip (17), **characterised in that** the holder (1) of the fuse can be plugged into the terminal strip (3) to be oriented in at least two settings angularly offset about an axis (19) extending relative to a normal to the terminal strip (3).

2. Holder according to claim 1, **characterised in that** the holder (1) of the fuse can be plugged into the terminal strip (3) in two settings angularly offset about an axis (19) extending relative to a normal to the terminal strip (3).

3. Holder according to claim 1 or 2, **characterised in that** the holder (1) of the fuse (2) comprises at least one guide element (21, 23) which engages in the terminal strip (3) in order to position the holder (1) on the terminal strip (3) at a suitable angle.

4. Holder according to claim 3, **characterised in that** the holder (1) of the fuse (2) comprises two guide elements (21, 23).

5. Holder according to claim 4, **characterised in that** the guide elements (21, 23) have a different spacing from the longitudinal axis (25) of the holder (1) of the fuse (2).

6. Holder according to one of the preceding claims, **characterised in that** the holder (1) of the fuse (2) can be plugged into the terminal strip (3) at an angle between 20° and 40°.

7. Holder according to one of the preceding claims, **characterised in that** the holder (1) of the fuse (2) has projections (27) by which the holder (1) of the fuse is fixed in the terminal strip (3) in the plugged-in state.

8. Holder according to one of the preceding claims, **characterised in that** the holder (1) of the fuse (2) has recesses (29) so that the holders in the plugged-in state are detachable from the terminal strip.

9. Holder according to one of the preceding claims, **characterised in that** the holder (1) of the fuse (2) has openings (31) in order to ventilate the interior space of the holder and thus dissipate heat from the interior, wherein the openings (31) serve as viewing windows.

10. Holder according to one of the preceding claims, **characterised in that** the insulating housing (5) and/or the support elements (21, 23) consist of plastics material.

## Revendications

1. Porte-fusible (1) électrique pour des réglettes électriques de bornier (3) montées sur un rail, comprenant un boîtier d'isolation (5), un espace creux (7) pour accueillir une cartouche fusible (2), deux éléments conducteurs (9, 11) montés sur le boîtier (5) avec une portion de chaque élément conducteur (9, 11) qui constitue un des deux contacts (13) pour le fusible (2), tandis qu'une autre portion (15) de chaque élément conducteur (9, 11) forme un des deux contacts externes du porte-fusible (1), pour enfichage dans la réglette de bornier (3) et établissement d'un contact électrique avec deux contacts internes correspondants de la réglette de bornier (3),
**caractérisé en ce que**
le porte-fusible (1) peut être enfiché dans la réglette de bornier dans au moins deux positions décalées angulairement par rapport à un axe (19) perpendiculaire à la réglette de bornier (3)

2. Porte-fusible selon la revendication 1,
**caractérisé en ce que**
le porte-fusible (1) peut être enfiché dans la réglette de bornier (3) selon deux positions décalées angulairement par rapport à un axe perpendiculaire (19) à la réglette de bornier (3).

3. Porte-fusible selon la revendication 1 ou 2,
**caractérisé en ce qu'**
il comprend au moins un élément de guidage (21, 23) qui s'engage dans la réglette de bornier (3) pour positionner le porte-fusible (1) sur la réglette de bornier (3) selon un angle approprié

4. Porte-fusible selon la revendication 3,
**caractérisé en ce qu'**
il comprend deux éléments de guidage (21, 23).

5. Porte-fusible selon la revendication 4,
**caractérisé en ce que**
les éléments de guidage (21, 23) sont à des distances différentes de l'axe longitudinal (25) du porte-fusible (1).

6. Porte-fusible selon une des revendications précédentes,
**caractérisé en ce qu'**
il peut être enfiché dans la réglette de bornier (3) avec un angle compris entre 20 et 40°.

7. Porte-fusible selon une des revendications précédentes,
**caractérisé en ce qu'**
il présente des saillies (27) qui assurent la fixation à l'état enfiché du porte-fusible (1) dans la réglette de bornier (3).

8. Porte-fusible selon une des revendications précédentes,
**caractérisé en ce qu'**
il présente des évidements (29) permettant de dégager de la réglette de bornier (3) le porte-fusible (1) à l'état enfiché.

9. Porte-fusible selon une des revendications précédentes,
**caractérisé en ce qu'**
il présente des ouvertures (31) pour aérer son volume intérieur et ainsi en évacuer de la chaleur, les ouvertures (31) servant de fenêtres de visibilité.

10. Porte-fusible selon une des revendications précédentes,
**caractérisé en ce que**
le boîtier d'isolation (5) et/ou les éléments de guidage (21, 23) sont en matière plastique.
